# FASCICULE DE BREVET EUROPEEN

(11) **EP 2 714 998 B1**
(45) Date de publication et mention de la délivrance du brevet: **26.12.2018**
(21) Numéro de dépôt: 12731065.4
(22) Date de dépôt: 25.05.2012
(51) Int. Cl.: E02D 5/18, E02D 19/18, E02D 29/02

(54) **PROCEDE DE FABRICATION D'UNE PAROI DE SOUTENEMENT A PARTIR D'UNE PAROI BRUTE EN SOIL-MIXING.**
VERFAHREN ZUM HERSTELLEN EINER SCHLITZWAND ANHAND EINES ROHEN SOIL-MIXING SCHLITZWANDSTEILS
METHOD OF FORMING A RETAINING WALL FROM A ROUGH SOIL-MIXING WALL

(30) Priorité: 01.06.2011 FR 1154817
(43) Date de publication de la demande: 09.04.2014
(73) Titulaire: Soletanche Freyssinet, 92500 Rueil Malmaison (FR)
(72) Inventeur: GANCEL, Philippe, F-92500 Rueil-Malmaison (FR); VIARGUES, Daniel, F-92500 Rueil-Malmaison (FR); GUEYDIER, Matthieu, F-92500 Rueil-Malmaison (FR); MATHIEU, Fabrice, F-92500 Rueil-Malmaison (FR); DARSON-BALLEUR, Sabine, F-92500 Rueil-Malmaison (FR)
(74) Mandataire: Balesta, Pierre
(86) Numéro de dépôt international: PCT/FR2012/051178
(87) Numéro de publication internationale: WO 2012/168616

(56) Documents cités:
- BE-A1- 899 304
- DE-A1- 3 504 161
- DE-C1- 4 343 851
- DE-U1- 29 823 360
- FR-A1- 2 526 825
- JP-A- S5 883 729
- JP-A- 2001 032 235
- JP-A- 2006 022 493
- US-A- 5 820 303
- Anonymous ET AL: "8/2010 CSM Cutter Soil Mixing Process and equipment", , 1 January 2010 (2010-01-01), pages 31-1, XP055393026, Retrieved from the Internet: URL:http://www.rtg-rammtechnik.de/export/s ites/www.rtg-rammtechnik.de/pdf/process/90 5-656-2.pdf [retrieved on 2017-07-21]
- Subsurface Conditions: "California Department of Transportation Doyle Drive Test Program Contract No. 04A3362 Deep Soil Mixing (DSM) /Cutter Soil Mixing (CSM) Testing Report", , 31 May 2010 (2010-05-31), XP055393059, Retrieved from the Internet: URL:http://cncement.org/wp-content/uploads /2014/05/Deep-Soil-Mixing-DSM-Cutter-Soil- Mixing-CSM-Testing-Report.pdf [retrieved on 2017-07-21]

## Description

### Arrière-plan de l'invention

La présente invention concerne le domaine de la fabrication de parois de soutènement dans le sol, et des ouvrages de soutènement constitués de plusieurs parois de soutènement.

L'invention concerne plus particulièrement un procédé de fabrication d'une paroi de soutènement à l'aide d'une technique de mélange sur place du terrain foré à un liant (en anglais : soil-mixing). De manière connue, cette technique consiste à mélanger le terrain en place avec un liant dans le but de constituer des éléments de sol traité, présentant des caractéristiques mécaniques et/ou géotechniques plus élevées que celles du terrain naturel non traité. Pour ce faire, on utilise des outillages adaptés, tels que ceux décrits dans les documents WO 2007/116178 ou FR 2 879 632.

Ces machines permettent de réaliser des parois brutes dans le sol et plus généralement des structures continues en sol traité constituées par le passage répété de l'outillage dans des forages juxtaposés.

Il est également connu d'excaver un volume de sol adjacent à la paroi brute afin de découvrir un pan de la paroi brute, à la suite de quoi ledit pan est au contact de l'air.

Le matériau résultant du mélange du sol en place avec le liant présente l'atout de nécessiter moins de ressources naturelles pour son élaboration.

Toutefois, le matériau obtenu étant le résultat d'un mélange, il présente des caractéristiques très différentes de celles d'un béton : ce matériau est nettement moins résistant, il est très hétérogène, présente des microporosités et ne protège pas autant qu'un béton les éventuelles armatures pouvant se trouver dans la paroi brute.

Une grande différence entre le béton et le matériau résultant du mélange (appelé matériau sol-liant ou soilmix) est sa porosité. Alors qu'un béton aura une porosité comprise entre 5 et 15 % en volume, un matériau soilmix présentera quant à lui une porosité comprise entre 30 et 65 %. Il est connu que plus la porosité d'un matériau est grande, plus les cinétiques d'altération dudit matériau sont importantes.

La microporosité précitée, qui est quatre à cinq fois plus importante que celle d'un béton, provoque, lorsque le matériau sol-liant est exposé à l'air, des phénomènes de dessiccation et de carbonatation qui dégradent les caractéristiques mécaniques du matériau.

Ce phénomène est extrêmement gênant pour des applications de soutènement, le matériau pouvant se dégrader très rapidement.

Pour résoudre ce problème, il pourrait être envisagé de réaliser sur le pan exposé un voile de béton armé de plusieurs dizaines de centimètres d'épaisseur afin d'améliorer les caractéristiques mécaniques de la paroi. En effet, ce voile permettrait de supporter les efforts appliqués sur la paroi brute tout en empêchant la dégradation des caractéristiques mécaniques du matériau constitutif de la paroi brute.

Un inconvénient de cette solution est d'augmenter considérablement l'épaisseur de la paroi d'un ouvrage de soutènement, ce qui entraine une perte de place disponible à l'intérieur de l'ouvrage. Par exemple, lorsque l'ouvrage de soutènement est dans un parking souterrain, on comprend que le volume disponible pour réaliser le parking serait sensiblement réduit en raison de l'épaisseur importante des parois, ce qui n'est pas désirable.

Le document JP 2001 032235 décrit quant à lui un procédé similaire dans lequel une couche de béton est appliquée sur le pan découvert afin d'éviter l'érosion des berges d'un canal.

Par ailleurs, le document JPS5883729 décrit un procédé de fabrication d'une paroi dans lequel on réalise une tranchée que l'on remplit d'une boue durcissable.

### Objet et résumé de l'invention

Un but de l'invention est de proposer un procédé de fabrication d'une paroi de soutènement à partir d'une paroi brute obtenue à l'aide d'une technique de mélange sur place de terrain foré à un liant, dans lequel la paroi de soutènement peut être intégrée dans un ouvrage de soutènement, notamment dans un parking souterrain, sans augmentation significative de l'épaisseur de la paroi brute.

L'invention porte sur un procédé selon la revendication 1.

Ainsi, grâce à l'invention, on obtient, à l'issue de la mise en oeuvre du procédé, une paroi de soutènement dont l'épaisseur est peu différente de celle de la paroi brute. En d'autres termes, contrairement à l'utilisation d'un voile de béton, l'application du produit de traitement de protection ne modifie pas substantiellement l'épaisseur de la paroi. Selon l'invention, le produit de traitement de protection est destiné à traiter et protéger le pan excavé (découvert et exposé à l'air) de la paroi brute qui est réalisée dans un mélange sol-liant, ce liant comprenant de préférence un ciment. C'est-à-dire que le produit de traitement de protection permet de faire en sorte que le matériau sol-liant conserve ses propriétés mécaniques et physico-chimiques, et ce même lorsque ledit matériau est exposé à l'air. Ainsi, grâce à l'invention, il n'est pas nécessaire de disposer un voile de béton épais dont la fonction est notamment de pallier une éventuelle diminution des propriétés mécaniques de la paroi brute, étant entendu que le produit de traitement de protection n'a pas vocation à reprendre des efforts mécaniques subis par la paroi de soutènement.

Le produit polymère est avantageusement une résine, de préférence une résine époxy.

Un programme d'essais en laboratoire a mis en évidence que les familles de produits suivantes ont, avec les mélanges sol-liant, une efficacité très supérieure aux attentes :
- les produits qui couvrent et/ou colmatent le matériau sol-liant : ces produits sont de préférence appliqués en couche mince (résine de type polyamine ou époxy) ;

Il n'était pas évident a priori d'utiliser ces produits car certains se combinent avec la chaux du ciment, or les matériaux sol-liant en contiennent moins qu'un béton, en conséquence de quoi les réactions sont plus difficiles à se produire, avec une efficacité moindre. En outre, ils sont connus pour nécessiter une application sur une surface lisse et dure afin d'avoir une bonne accroche, or le pan d'une paroi en matériau sol-liant est généralement friable et difficile à planifier.

Allant au-delà des préjugés, les inventeurs ont constaté avec surprise l'efficacité des produits mentionnés ci-dessus.

Selon l'invention, l'épaisseur de la paroi de soutènement est au plus égale à 105 % de l'épaisseur de l'épaisseur de la paroi brute.

Traditionnellement, l'épaisseur d'une paroi brute réalisée avec une technique de forage et mélange simultané du sol en place avec un liant (soil-mixing) est comprise entre 400 et 1 000 millimètres. Si la paroi brute présente une épaisseur d'environ 500 millimètres, alors l'épaisseur de la paroi de soutènement est au plus égale à 525 millimètres. Encore de préférence, l'épaisseur de la paroi de soutènement sera au plus égale 103 % de l'épaisseur de la paroi brute, c'est-à-dire au plus égale à 515 millimètres.

Selon l'invention, l'étape de réalisation de la paroi brute comporte en outre une étape d'introduction dans la tranchée d'au moins un élément de rigidification, et ce avant la solidification de la paroi brute. Cet élément de rigidification est par exemple un profilé métallique qui est inséré dans la tranchée alors que le mélange sol-liant est encore frais. Il permet la rigidification et le renforcement de la paroi brute. De préférence, on dispose plusieurs éléments de rigidification qui permettent par exemple la fixation de planchers lorsque la paroi de soutènement constitue l'ouvrage de soutènement d'un parking souterrain.

Une fois que la paroi brute s'est suffisamment solidifiée, on réalise l'étape d'excavation.

On réalise en outre une étape de rabotage du pan de la paroi brute avant l'étape de traitement. Cette étape de rabotage permet notamment de nettoyer et d'aplanir le pan. Elle permet également de découvrir localement ou globalement ledit au moins un élément de rigidification.

Le rabotage peut être réalisé de manière mécanique et/ou hydraulique. Il peut être suivi d'une étape de lavage à haute pression.

Le pan est raboté selon son épaisseur, c'est-à-dire dans une direction perpendiculaire au pan, de façon à découvrir ledit au moins un élément de rigidification. Encore de préférence, la profondeur de rabotage est d'environ 10 millimètres.

On comprend que le rabotage de la paroi brute a pour effet de diminuer localement son épaisseur. Par suite, si le produit de traitement est du type pénétrant, on comprend que l'épaisseur de la paroi de soutènement pourra être légèrement inférieure à celle de la paroi brute. Elle restera néanmoins sensiblement égale à l'épaisseur de la paroi brute. Il en est de même si la couche de produit de traitement est inférieure à la profondeur de rabotage. Dans ces deux situations, l'épaisseur de la paroi de soutènement sera de préférence au moins égale à 95 % de l'épaisseur de la paroi brute. De préférence, l'épaisseur de la paroi de soutènement est donc comprise entre 95 et 105 % de l'épaisseur de la paroi brute.

Selon un premier mode de mise en oeuvre, à l'issue de l'étape de traitement, on obtient sur le pan une couche de revêtement extérieure dont l'épaisseur est très inférieure à l'épaisseur de la paroi brute, de sorte que l'épaisseur de la paroi de soutènement reste sensiblement égale à celle de la paroi brute. Le produit de traitement de protection utilisé ici est donc de type couvrant. Il peut s'agir en particulier d'une résine, par exemple de type époxy, ou d'une émulsion.

De préférence, l'épaisseur de la couche de revêtement extérieure est inférieure ou égale à dix millimètres.

Par exemple, le produit de traitement de protection est une membrane d'étanchéité projetable. Selon un deuxième mode de mise en oeuvre de l'invention, le produit de traitement de protection est un produit pénétrant dans le pan de la paroi brute. Ce produit pénétrant permet de traiter une épaisseur superficielle du pan de la paroi brute sans en augmenter l'épaisseur. On conçoit donc que l'épaisseur de la paroi de soutènement restera environ égale à celle de la paroi brute. Avantageusement, le produit de traitement de protection est appliqué par brossage ou par pulvérisation.

L'invention concerne en outre une paroi de soutènement selon la revendication 11, obtenue par la mise en oeuvre du procédé selon l'invention.

L'invention porte en outre sur ouvrage de soutènement, notamment dans un parking souterrain, comportant une pluralité de parois de soutènement selon l'invention.

### Brève description des dessins

L'invention sera mieux comprise à la lecture de la description qui suit de modes de mise en oeuvre de l'invention donnés à titre d'exemples non limitatifs, en référence aux dessins annexés, sur lesquels :
- la figure **1** illustre l'étape de réalisation de la paroi brute dans le sol par une technique de forage et mélange simultané du sol en place avec un liant ;
- la figure **2** illustre l'introduction d'éléments de rigidification dans la paroi brute pendant que le mélange sol-liant est encore frais ;
- la figure **3** montre la paroi brute et l'un de ses pans exposé à l'air après l'étape d'excavation ;
- la figure **4** représente la paroi brute de la figure **3** après l'étape de rabotage qui permet de découvrir les éléments de rigidification ;
- la figure **5** est une vue de dessus de la paroi rabotée de la figure **4** ;
- la figure **6** illustre l'étape de traitement du pan de la paroi rabotée;
- la figure **7** montre la paroi de soutènement obtenue à l'issue de l'étape de traitement ;
- la figure **8** est une vue de dessus de la paroi de soutènement de la figure **7** obtenue par la mise en oeuvre d'un premier mode de mise en oeuvre de l'invention, le produit de traitement utilisé étant un produit couvrant ; et
- la figure **9** est un vue de dessus de la paroi de soutènement de la figure **7** obtenue par la mise en oeuvre d'un deuxième mode de mise en oeuvre de l'invention, le produit de traitement utilisé étant un produit pénétrant.

### Description détaillée de l'invention

La figure **1** illustre la première étape du procédé de fabrication d'une paroi de soutènement selon l'invention : on réalise tout d'abord une paroi brute **10** dans le sol **S** à l'aide d'un outillage **12** approprié. Comme mentionné ci-dessus, cette paroi brute **10** est réalisée par une technique de soil-mixing, c'est-à-dire par forage et mélange simultané du sol en place avec un liant injecté dans la tranchée. Cette paroi brute peut être réalisée selon un procédé continu ou discontinu. On pourra par exemple utiliser l'outillage décrit dans le document WO 2007/116178. Dans cet exemple, le liant utilisé est un ciment. On pourra également utiliser un coulis, ces types de liant étant bien connus par ailleurs. La paroi brute **10,** constituée d'un matériau sol-liant (sol-ciment), pourra présenter une forme circulaire, prismatique, ou toute autre forme.

Comme on le voit sur la figure **1****,** la paroi brute **10** présente une hauteur **H,** une longueur **L** et une épaisseur **e1.** Dans cet exemple, la paroi brute **12** présente une épaisseur d'environ 500 millimètres, et une hauteur **H** d'environ 11 mètres. A ce stade, la paroi brute **10** est entourée par le sol **S.**

Pendant que le matériau sol-liant est encore frais, on réalise une étape d'introduction dans la tranchée de plusieurs éléments de rigidification **14.** Au cours de cette étape, on introduit verticalement côte à côte trois profilés métalliques dont la longueur, dans cet exemple, correspond environ à la hauteur **H** de la paroi brute **10.** Les profilés peuvent être disposés au bord de la tranchée côté fouille, mais pas nécessairement.

Une fois que la paroi brute **10** s'est suffisamment solidifiée, on réalise une étape d'excavation au cours de laquelle on déblaie un volume de sol adjacent à la paroi brute **10** de manière à découvrir un pan **16** de la paroi brute **10.** Dans cet exemple, l'étape d'excavation est réalisée sur une profondeur verticale **P** inférieure à la hauteur de la paroi brute, par exemple sur environ 6 mètres.

On réalise ensuite une étape de rabotage mécanique du pan selon son épaisseur, afin de découvrir les éléments de rigidification **14,** et pour retirer le matériau sol-liant qui a été en contact avec le terrain **S** encaissant. On obtient alors une paroi brute rabotée ayant pour épaisseur **e2,** étant souligné que le rabotage est réalisé sur toute la surface du pan excavé. Comme on peut le voir sur l'exemple des figures **4** et **5****,** le rabotage réalisé jusqu'à atteindre les profilés métalliques **14.** Dans cet exemple, le rabotage du pan est réalisé sur une profondeur **e3** d'environ 10 millimètres. L'épaisseur **e2** est donc environ égale à 490 millimètres. Après l'étape de rabotage, il est préférable mais non obligatoire de réaliser une étape de nettoyage, par exemple à l'aide d'un jet à haute pression.

Conformément à l'invention, on réalise ensuite une étape de traitement de la paroi brute rabotée **10** au cours de laquelle on applique un produit de traitement de protection sur ledit pan **16.** Comme on le voit sur la figure **6****,** l'étape de traitement peut être réalisée par pulvérisation du produit de traitement de protection sur le pan **16.** Elle peut également être réalisée par brossage lorsque le produit de traitement est un enduit.

Selon l'invention, le produit de traitement de protection peut soit recouvrir selon une fine couche, ou bien imprégner le pan à traiter.

Dans le premier mode de mise en oeuvre du procédé selon l'invention, représenté de manière schématique sur les figures **7** et **8****,** le produit de traitement de protection utilisé est un produit couvrant, de sorte que, à l'issue de l'étape de traitement de la figure **6****,** on obtient sur le pan **12** une couche de revêtement extérieure **18** dont l'épaisseur **e4** est très inférieure à l'épaisseur **e1** de la paroi brute **10.** En l'espèce, l'épaisseur **e4** de la couche de revêtement extérieure **18** est d'environ huit millimètres. A l'issue de l'étape de traitement, on obtient donc la paroi de soutènement **20** dont l'épaisseur **e5** est d'environ 498 millimètres. En d'autres termes, l'épaisseur **e5** de la paroi de soutènement **20** ainsi obtenue est sensiblement égale à l'épaisseur **e1** de la paroi brute **10.**

Comme produit de traitement de protection, on utilise ici un produit polymère, par exemple une résine époxy. On pourra utiliser d'autres types d'enduits ou de résines, notamment parmi les produits décrits ci-dessus..

Selon un second mode de mise en oeuvre du procédé selon l'invention, représenté de façon schématique sur la figure **9****,** le produit de traitement de protection utilisé est un produit pénétrant qui imprègne le pan **16** de la paroi à traiter. Dans cet exemple, le produit de traitement pénétrant est appliqué par brossage. Par conséquent, l'application de ce produit de traitement pénétrant n'augmente pas, ou alors très peu, l'épaisseur **e2** de la paroi brute rabotée. Dans cet exemple, l'épaisseur **e2** de la paroi de soutènement **20'** ainsi obtenue est d'environ 490 millimètres donc légèrement inférieure à l'épaisseur **e1** de la paroi brute **10.** Il s'ensuit que l'épaisseur **e2** de la paroi de soutènement **20'** est comprise entre 95 % et 105 % de l'épaisseur **e1** de la paroi brute. Là-encore, conformément à l'invention, l'épaisseur de la paroi de soutènement **20'** reste sensiblement égale à l'épaisseur **e1** de la paroi brute **10.**

## Revendications

1. Procédé de fabrication d'une paroi de soutènement (20, 20'), comportant :
• une étape de réalisation d'une paroi brute (10) dans un sol (S), comprenant une étape de forage d'une tranchée dans le sol et une étape de mélange simultané du sol en place avec un liant ;une étape d'introduction dans la tranchée d'au moins un élément de rigidification (14), et ce avant la solidification de la paroi brute ;
• une étape d'excavation d'un volume de sol adjacent à la paroi brute de manière à découvrir un pan (16) de la paroi brute ;
• une étape de rabotage du pan (16) de la paroi brute selon son épaisseur de façon à découvrir ledit au moins un élément de rigidification (14); puis
• une étape de traitement de la paroi brute au cours de laquelle on applique sur ledit pan raboté un produit de traitement de protection comprenant un produit polymère de manière à obtenir une paroi de soutènement dont l'épaisseur (e5) est au plus égale à 105 % de l'épaisseur de la paroi brute (10).

2. Procédé selon la revendication 1, **caractérisé en ce que** l'élément de rigidification (14) est un profilé métallique, et **en ce que** l'étape de rabotage est réalisée jusqu'à atteindre le profilé métallique.

3. Procédé selon la revendication **1** ou **2,** dans lequel, à l'issue de l'étape de traitement, on obtient sur le pan (16) une couche de revêtement extérieure (18) dont l'épaisseur (e4) est très inférieure à l'épaisseur (e1) de la paroi brute.

4. Procédé selon la revendication **3,** dans lequel l'épaisseur (e4) de la couche de revêtement (18) est inférieure ou égale à dix millimètres.

5. Procédé selon l'une quelconque des revendications **3** ou **4,** dans lequel le produit de traitement de protection est une membrane d'étanchéité projetable.

6. Procédé selon l'une quelconque des revendications **1** à **5,** dans lequel le produit de traitement de protection est un produit pénétrant dans le pan de la paroi brute.

7. Procédé selon la revendication **6,** dans lequel le produit de traitement de protection comprend en outre un produit de minéralisation.

8. Procédé selon l'une quelconque des revendications **1** à **7,** dans lequel le produit de traitement de protection est appliqué par brossage ou par pulvérisation.

9. Procédé selon l'une quelconque des revendications **1** à **8,** dans lequel le produit polymère comprend une résine.

10. Procédé selon la revendication **9,** dans lequel la résine est une résine époxy.

11. Paroi de soutènement (20,20') dans un sol obtenue par la mise en oeuvre du procédé selon l'une quelconque des revendications **1** à **10, caractérisée en ce que** ladite paroi est constituée d'un mélange du sol en place avec un liant dans lequel est introduit au moins un élément de rigidification avant la solidification de la paroi brute, et **en ce que** que ladite paroi est réalisée en rabotant un pan découvert de la paroi brute selon son épaisseur, de façon à découvrir ledit au moins un élément de rigidification, ledit pan raboté étant traité par un produit polymère

12. Ouvrage de soutènement, notamment dans un parking souterrain, comportant une pluralité de parois de soutènement (20,20') selon la revendication **11.**

## Patentansprüche

1. Verfahren zur Herstellung einer Stützwand (20, 20'), umfassend:
• einen Schritt zur Ausführung einer Rohwand (10) in einem Boden (S), umfassend einen Schritt einer Grabenbohrung in dem Boden und einen Schritt des gleichzeitigen Mischens des Bodens in situ mit einem Bindemittel, einen Schritt der Einführung zumindest eines Versteifungselements (14) in den Graben, und zwar vor der Verfestigung der Rohwand,
• einen Schritt des Ausgrabens eines Volumens des Bodens benachbart zu der Rohwand auf eine Weise, um eine Fläche (16) der Rohwand freizulegen,
• einen Schritt des Planierens der Fläche (16) der Rohwand gemäß ihrer Dicke, um das zumindest eine Versteifungselement (14) freizulegen, anschließend
• einen Schritt zur Behandlung der Rohwand, bei der auf die planierte Rohwand ein Schutzbehandlungsprodukt umfassend ein Polymerprodukt auf eine Weise aufgebracht wird, um eine Stützwand zu erhalten, deren Dicke (e5) höchstens gleich 105 % der Dicke der Rohwand (10) ist.

2. Verfahren nach Anspruch 1, **dadurch gekennzeichnet, dass** das Versteifungselement (14) ein Metallprofil ist, und dass der Schritt des Planierens ausgeführt wird, bis das Metallprofil erreicht wird.

3. Verfahren nach Anspruch 1 oder 2, wobei am Ende des Behandlungsschrittes eine äußere Beschichtungsschicht (18) auf der Fläche (16) erhalten wird, deren Dicke (e4) viel geringer ist als die Dicke (e1) der Rohwand.

4. Verfahren nach Anspruch 3, wobei die Dicke (e4) der Beschichtungsschicht (18) kleiner oder gleich zehn Millimeter ist.

5. Verfahren nach einem der Ansprüche 3 oder 4, wobei das Schutzbehandlungsprodukt eine aufsprühbare Dichtungsmembran ist.

6. Verfahren nach einem der Ansprüche 1 bis 5, wobei das Schutzbehandlungsprodukt ein Produkt ist, das in die Fläche der Rohwand eindringt.

7. Verfahren nach Anspruch 6, wobei das Schutzbehandlungsprodukt ferner ein Mineralisierungsprodukt umfasst.

8. Verfahren nach einem der Ansprüche 1 bis 7, wobei das Schutzbehandlungsprodukt durch Aufbürsten oder durch Aufsprühen aufgebracht wird.

9. Verfahren nach einem der Ansprüche 1 bis 8, wobei das Polymerprodukt ein Harz umfasst.

10. Verfahren nach Anspruch 9, wobei das Harz ein Epoxidharz ist.

11. Stützwand (20, 20') in einem Boden, die durch Ausführen des Verfahrens nach einem der Ansprüche 1 bis 10 erhalten wird, **dadurch gekennzeichnet, dass** die Wand aus einer Mischung des Bodens in situ mit einem Bindemittel besteht, wobei zumindest ein Versteifungselement vor der Verfestigung der Rohwand eingeführt wird, und dass die Wand ausgeführt wird, indem eine freigelegte Fläche der Rohwand gemäß ihrer Dicke planiert wird, auf eine Weise, um das zumindest eine Versteifungselement freizulegen, wobei die planierte Fläche mit einem Polymerprodukt behandelt wird.

12. Stützwerk, insbesondere in einer Tiefgarage, umfassend eine Vielzahl von Stützwänden (20, 20') nach Anspruch 11.

## Claims

1. Method of fabricating a retaining wall (20, 20'), comprising:
• a step of making an untreated wall (10) in a ground (S), comprising a step of digging a trench in the ground and a step of simultaneously mixing the ground in situ with a binder;
• a step of inserting into the trench at least one stiffener element (14), with this being done before the untreated wall solidifies;
• a step of excavating a volume of ground adjacent to the untreated wall so as to uncover a surface (16) of the untreated wall;
• a step of planing the surface (16) of the untreated wall in its thickness so as to uncover said at least one stiffener element (14); then
• a step of treating the untreated wall during which a protective treatment substance comprising a polymer substance is applied to said planed surface in such a manner as to obtain a retaining wall of thickness (e5) that is no greater than 105% of the thickness of the untreated wall (10).

2. Method according to claim 1, **characterized in that** the stiffener element (14) is a metal bar, and **in that** the planing step is performed until the metal bar is reached.

3. Method according to claim 1 or 2, wherein at the end of the treatment step, an outer covering layer (18) is obtained on the surface (16) having a thickness (e4) that is much less than the thickness (e1) of the untreated wall.

4. Method according to claim 3, wherein the thickness (e4) of the covering layer (18) is less than or equal to 10 mm.

5. Method according to any one of claims 3 or 4, wherein the protective treatment substance is a sprayable sealing diaphragm.

6. Method according to any one of claims 1 to 5, wherein the protective treatment substance used is a substance that penetrates into the surface of the untreated wall.

7. Method according to claim 6, wherein the protective treatment substance also includes a mineralizing substance.

8. Method according to any one of claims 1 to 7, wherein the protective treatment substance is applied by brushing or by spraying.

9. Method according to any one of claims 1 to 8, wherein the polymer substance comprises a resin.

10. Method according to claim 9, wherein the resin is an epoxy resin.

11. Retaining wall (20, 20') in a ground obtained by performing the method according to any one of claims 1 to 10, **characterized in that** said wall is made of a mixture of the ground in situ with a binder in which is inserted at least one stiffener element before the untreated wall solidifies, and **in that** said wall is made by planing an uncovered surface of the untreated wall in its thickness, so as to uncover said at least one stiffener element, said planed surface being treated with a polymer substance.

12. Retaining work, in particular in an underground car park, comprising a plurality of retaining walls (20, 20') according to claim 11.
